# EUROPÄISCHE PATENTSCHRIFT

(11) **EP 1 277 552 B1**
(45) Veröffentlichungstag und Bekanntmachung des Hinweises auf die Patenterteilung: **03.05.2006**
(21) Anmeldenummer: 02015775.6
(22) Anmeldetag: 15.07.2002
(51) Int. Cl.: B27B 1/00

(54) **Verfahren und Einrichtungen zum Einschnitt und zur Profilierung von Trapezlamellen für Trapezlamellenbalken**
Method and devices for cutting and profiling trapezoidal segments for making beams
Procédé et dispositifs pour la découpe et le profilage des lamelles trapézoidales destinées à la construction de poutres

(30) Priorität: 19.07.2001 DE 10135123; 05.11.2001 DE 10154269; 12.12.2001 DE 10161024; 08.01.2002 DE 10200335; 17.01.2002 DE 10201527
(43) Veröffentlichungstag der Anmeldung: 22.01.2003
(73) Patentinhaber: Fries, Petra, 57319 Bad Berleburg (DE)
(72) Erfinder: Riha, Vaclav Ing., 38601 Strakonice (CZ)
(74) Vertreter: Pürckhauer, Rolf

(56) Entgegenhaltungen:
- WO-A-01/41986
- WO-A-92/16339
- DE-A- 10 161 024
- FR-A- 1 134 435
- US-A- 3 903 943
- US-A- 4 111 247
- US-A- 4 122 878

## Beschreibung

Die Erfindung betrifft ein Verfahren zur Herstellung von Holzbalken aus Rundhölzern, bei dem durch radiale Schnitte dreieckähnliche Lamellen erzeugt und diese durch Abtrennen des Spitzenteils und der Rundholzmantelfläche zu Trapezlamellen geformt werden, aus denen nach Trocknung und weiterer Bearbeitung und Keilzinkungen Lamellenstränge zur Bildung von Trapezlamellenbalken entstehen.

Ein Verfahren dieser Gattung ist aus der FR-A-1-134435 bekannt.

Der Erfindung liegt die Aufgabe zugrunde, ein Verfahren zur Herstellung von Balken aus Rundhölzern zu entwickeln, bei dem durch asymmetrische Nutzungen der Rundholzunförmigkeiten Ausbeuteverluste minimal werden und Qualität bzw. die Belastbarkeit durch faserparallele Struktur in den die Strang- und Balkenlängen bildenden kurzen Lamellen optimiert wird.

Diese Aufgabe wird erfindungsgemäß gelöst durch ein Verfahren zur Herstellung von Balken aus Rundhölzern gemäß dem unabhängigen Anspruch 1.

Die zeichnungsfiguren erläutern folgendes:
- Fig. 1: einen Rundholzquerschnitt mit einer sich am Mittelpunkt orientierenden symmetrischen Aufteilung gemäß dem Stand der Technik,
- Fig. 2: Rundhölzer 1 und das Herausschneiden eines sich am Kernbereich orientierenden Mittelstückes 3 sowie die entstehenden Halbhölzer 2 und weitere Segmente, die zu Dreiecklamellen 4 und in Abhängigkeit von den Formen der Rundholzmantelflächen 5 zu Trapezlamellen 6 verarbeitet werden, aber nicht in den Umfang der Patentansprüche einbezogen sind,
- Fig. 3: eine perspektivische Darstellung der Trapezlamellen 6, woraus Trapezlamellenstränge 7 und Trapezlamellenbalken 8 erstellt werden. Die der Trapezlamellenstrangherstellung vorausgehende Keilzinkung gehört zum Stand der Technik.
- Fig. 4: Eine Rundholzquerschnittsaufteilung mit asymmetrischen Plazierungen 10 bei unterschiedlich großen 9, 2 Dreiecklamellen 4 ohne gemeinsamen Schnittpunkt 11,
- Fig. 5: Segmente 2, die durch Werkstückführungen 18 fixiert werden, wobei sich die Werkstückführungen 18 bei asymmetrischen Plazierungen 10, 2, 9 seitlich verstellen,
- Fig. 6: die Fixierung von Dreiecklamellen bzw. der dreieckähnlichen Rohlamellen 4 vor der Besäumung 15 zwischen einer Gradzahlführung 20 zur Erreichung längsseitiger gleicher Trapezschenkelverhältnisse 14, um danach die Besäumlinie 15 nahe der Rundholzmantelfläche 5 derart zu plazieren, daß eine möglichst große Parallelseite 12 entsteht, woraus dann die Besäumgeometrie 15 und die Mittelsenkrechte 13 und letztlich die Trapezlamellenbreite B entstehen,
- Fig. 7: die Folge normaler paralleler Strukturen gemäß dem Stand der Technik, woraus auch der Unterschied der "deckungsgleichen Querschnitte 6" bei nicht faserparallel und faserparallel gemäß Fig. 8 ersichtlich ist,
- Fig. 8: das Verfahren zur Herstellung von Lamellen mit einer "faserparallelen" Struktur 16, bei dem alle Trennschnitte 17 und weitere Aufteilungen auf weitestgehend deckungsgleiche Querschnitte 6 sowie Rundholzmantelflächengeometrien 5 ausgerichtet werden, wobei der "Keil", der aufgrund üblicher Rundholzkonizitäten normal außen entsteht, bei faserparallelen Strukturen nach innen verlegt wird
- Fig. 9: die Überlagerungen der Rundholzmantelflächen 5 und die sich dadurch ergebende Faserparallelität 16 zu den Lamellenlängsflächen B, 13 bzw. zu den Parallelseiten 12.

Weil eine Vielzahl der aus unterschiedlichen Rundholzlängen unterschiedlich lang entstehenden Dreiecklamellen nach Besäumung, Trocknung und Vorhobelung zu langen Strängen 7 bis 14,00 oder 16,00 Metern keilgezinkt wird, sind bei den Lamellen innerhalb eines Stranges gleiche Querschnittsformen erforderlich, wohingegen der Nachbarstrang durchgehend eine andere Querschnittgröße - was die Parallelseiten 12 angeht - haben kann. Da die meistens unförmigen Rundholzgeometrien und die stets außermittig liegenden Kernbereiche immer zu unterschiedlich großen Dreiecklamellen 4 innerhalb eines Rundholzes 1 beziehungsweise eines Rundholzsegments führen, kommt der Einbringung der Dreiecklamellenform und der daraus entstehenden Trapezform 6 eine besondere Bedeutung zu.

Bei dem erfindungsgemäßen Verfahren zur Herstellung faserparalleler Trapezlamellen 6 werden in einem ersten Verfahrensschritt die Trennschnitte 17 parallel zu dem zopfdurchmesser- und Stockdurchmesser-Rundholzmantelflächenniveau 5 gesetzt und innen entstehen keilartige Reststücke.

In einem zweiten Verfahrensschritt werden die Segmente 2 in Orientierung an eine fluchtungsgerechte Schenkellage 14 und an einem übereinstimmenden Rundholzmantelflächenniveau 5 zu dreieckähnlichen Lamellen 4 aufgeteilt, wobei die Aufteilung überwiegend asymmetrisch erfolgt.

In einem dritten Verfahrensschritt erfolgt die Besäumung 15 bei exakter Übereinstimmung der Trapezschenkel 14.

In der gesamten Sägeindustrie herrscht bei den Schnittbildsetzungen das "Von-Innen-nach-Außen-Denken" mit Parallelitäten zu einer zentrischen Längsachse vor. Was außen unförmig und-konisch, das heißt abholzig ist, führt dabei zu nicht kalkulierbaren Nutzungen, meistens zu sogenannten Seitenbrettern, also nicht zu Hauptprodukten.

Bei dem erfindungsgemäßen Verfahren orientieren sich die Lamellenformierungen und Lamellenplazierungen nicht mehr zwingend in einer Symmetrie eines gemeinsamen Schnittpunktes 11 und es wird "von-Außen-nach-Innen" eingeteilt.

Der Markt fordert im wesentlichen Lamellen für sieben verschiedene Balkenbreiten B, wobei sich ca. 75% aller Balken auf nur drei Breiten beziehen. Bei Rundholzdurchmessern von beispielsweise 30 bis 50 Zentimetern ist es bei symmetrischer Dreiecklamellenplazierung in keiner Weise und nicht einmal annährend möglich, die Lamellengrößen für die Balken-Schwerpunktbreiten bereitzustellen. Asymmetrie ist demnach für eine hohe Ausbeute zwingend erforderlich.

Die erfindungsgemäßen asymmetrischen Plazierungen 10, 2, 9 ermöglichen bei allen Rundholzdurchmessern ohne Ausbeuteverluste innerhalb eines Rundholzes eine Vielzahl langer und kurzer Mittelsenkrechtlängen 13 und somit eine Anpassung an die tatsächlich benötigten Balkenbreiten B.

Weil aufgrund der unterschiedlichsten Holzformen und der Kernbereichsunregelmäßigkeiten die verschiedensten Segmentarten 2 mit gegeneinander abweichenden Mittelsenkrechten 13 entstehen, wird die Werkstück- beziehungsweise Segmentführung zur Lamellenaufteilung nicht in Orientierung an Spitzen oder Rundholzmantelflächen vorgenommen, sondern durch eine Werkstückführung 18, deren Gradzahl der Gradzahlsumme aller einzelnen Lamellen entspricht, und die Werkstückführung 18 ist zur Setzung asymmetrischer Plazierungen seitlich verschiebbar 19.

Da ein Trapezlamellenbalken 8 aus einzelnen Trapezlamellensträngen 7 besteht und die einzelnen Trapezlamellen 6 eines Stranges keine unterschiedlichen Querschnittsformen aufweisen dürfen, wird die notwendige geometrische Zuordnung dadurch gelöst, daß die Lamellen 4 vor Besäumung 15 zwischen einer Gradzahlführung 20 fixiert werden und dadurch die Besäumung 15 für die Rasterbreiten B gleichgroße Schenkelgeometrien 14 innerhalb einer Trapezlamelle 6 erzeugt. Die Zuordnung der Sorten erfolgt in herkömmlichen und bekannten Sortieranlagen.

### Bezugszeichen

- 1: Rundholz
- 2: Rundholzsegment
- 3: Mittelstück
- 4: Dreiecklamelle
- 5: Rundholzmantelfläche
- 6: Trapezlamelle
- 7: Trapezlamellenstrang
- 8: Trapezlamellenbalken
- 9: unterschiedlich große Dreiecklamellen innerhalb eines Rundholzes
- 10: asymmetrische Plazierung
- 11: Schnittpunkt der Schenkel einer Dreiecklamelle
- 12: Parallelseiten einer Trapezlamelle
- 13: Mittelsenkrechte einer Trapezlamelle
- 14: Trapezschenkel
- 15: Besäumlinien (Parallelseiten der Trapezlamellen)
- 16: Faserparallele Strukturen
- 17: Trennschnitte am Rundholz
- 18: Werkstückführung
- 19: seitlich verstellbare Werkstückführung
- 20: Gradzahlführung (bezogen auf 14)

- B: Balken- bzw. Trapezlamellenbreite

## Patentansprüche

1. Verfahren zur Herstellung von Holzbalken (8) aus Rundhölzern (1), bei dem durch radiale Schnitte dreieckähnliche Lamellen (4) erzeugt und diese durch Abtrennen des Spitzenteils und der Rundholzmantelfläche (5) zu Trapezlamellen (6) geformt werden, aus denen nach Trocknung und weiterer Bearbeitung und Keilzinkungen Lamellenstränge (7) zur Bildung von Trapezlamellenbalken (8) entstehen, **dadurch gekennzeichnet, daß** an den Rundhölzern (1) Trennschnitte (17) parallel zur Rundholzmantelfläche (5) verlaufen und weitere Trennschnitte bei Übereinstimmungen von Rundholzmantelflächen (5) und deckungsgleichen Querschnitten (6) geführt werden und somit Faserparallelität (16) zu den Lamellenlängsflächen (B, 13) erzeugt wird.

2. Verfahren nach Anspruch 1, **dadurch gekennzeichnet, daß** die dreieckähnlichen Lamellen (4) innerhalb der Segmente (2) asymmetrisch(2, 9, 10) plaziert werden und die Schnittlinien der Lamellen (4) keinen gemeinsamen Schnittpunkt (11) haben und sich daraus für die Trapezlamellen (6) innerhalb eines Rundholzes (1) unterschiedlich lange Mittelsenkrechten (13) bilden.

3. Verfahren nach Anspruch 1 und 2, **dadurch gekennzeichnet, daß** die Dreiecklamellen (4) vor der Besäumung bzw. Profilierung zwischen einer Gradzahlführung (20) zur fluchtungsgerechten Schenkelgeometrie (14) fixiert werden.

## Claims

1. Method for producing wooden beams (8) from round timbers (1), in which triangle-like lamellae (4) are produced by radial cuts and these are formed after separation of the tip and of the round timber peripheral face (5) into trapezoidal lamellae (6) from which, after drying and further machining and dovetailing, lamellar billets (7) for forming trapezoidal lamellar beams (8) are produced, **characterised in that** separation cuts (17) extend on the round timbers (1) parallel to the round timber peripheral face (5) and further separation cuts are guided in the case of correspondences between round timber peripheral faces (5) and congruent cross-sections (6) and thus grain parallelism (16) is produced relative to the lamella longitudinal faces (B, 13).

2. Method according to claim 1, **characterised in that** the triangle-like lamellae (4) are placed asymmetrically (2, 9, 10) within the segments (2) and the cutting lines of the lamellae (4) have no common intersection point (11) and it follows that central perpendiculars (13) of different lengths are formed for the trapezoidal lamellae (6) within one round timber (1).

3. Method according to claim 1 and 2, **characterised in that** the triangular lamellae (4) are fixed before dressing or profiling between an angle measurement guide (20) for correctly aligned leg geometry (14).

## Revendications

1. Procédé de fabrication de poutres (8) de bois en rondins (1), dans lequel on produit, par des coupes radiales, des lamelles (4) analogues à un triangle et on les transforme par coupure de la partie de pointe et de la surface (5) latérale de rondin en des lamelles (6) en trapèze, à partir desquelles il est créé, après séchage et traitement supplémentaire et des assemblages à queue d'ronde par coins, des cordons (7) de lamelle pour la formation de poutres (8) à lamelles en trapèze, **caractérisé en ce que** sur les rondins (1), des coupes (17) de séparation s'étendent parallèlement à la surface (5) latérale du rondin et on effectue d'autres coupes de séparation avec concordance de surfaces (5) latérales de rondins et des coupes (6) transversales en coïncidence et on produit ainsi un parallélisme (6) de fibres par rapport aux surfaces (B, 13) longitudinales des lamelles.

2. Procédé suivant la revendication 1, **caractérisé en ce que** l'on place dissymétriquement (2, 9, 10) des lamelles (4) analogues à un triangle à l'intérieur des segments (2) et les lignes de coupe des lamelles (4) n'ont pas de point (11) d'intersection commun et il s'en forme, pour les lamelles (6) en trapèze au sein d'un rondin (1), des médiatrices (13) de longueurs différentes.

3. Procédé suivant la revendication 1 ou 2, **caractérisé en ce qu'**on immobilise les lamelles (4) en triangle avant le rognage ou le profilage entre un guidage (20) gradué pour obtenir une géométrie (14) des côtés bien alignée.
